# FASCICULE DE BREVET EUROPEEN

(11) **EP 2 716 516 B1**
(45) Date de publication et mention de la délivrance du brevet: **02.11.2016**
(21) Numéro de dépôt: 13354032.8
(22) Date de dépôt: 10.09.2013
(51) Int. Cl.: B61B 12/02, B61B 12/10

(54) **Procédé et dispositif de contrôle d'un déplacement de plusieurs véhicules au sein d'une station d'un téléphérique, notamment d'un télésiège ou télécabine**
Verfahren und System zur Kontrolle der Bewegung von mehreren Fahrzeugen in einer Seilbahnstation, insbesondere eines Sesselliftes oder einer Gondelbahn
Method and device for supervising a movement of a plurality of vehicles inside a station of an aerial cableway, in particular of a chair-lift or cable-car

(30) Priorité: 04.10.2012 FR 1202660
(43) Date de publication de la demande: 09.04.2014
(73) Titulaire: POMA, 38340 Voreppe (FR)
(72) Inventeur: Bertolami, Olivier, F-38000 Grenoble (FR)
(74) Mandataire: Hecké, Gérard

(56) Documents cités:
- EP-A1- 1 997 706
- FR-A1- 2 941 206

## Description

### Domaine technique de l'invention

L'invention concerne le contrôle d'un déplacement de plusieurs véhicules au sein d'une station d'un téléphérique, notamment d'un télésiège ou télécabine, et plus particulièrement d'un téléphérique débrayable.

### État de la technique

Les véhicules qui circulent dans une station d'un téléphérique ont une vitesse qui est adaptée afin que les passagers puissent monter et descendre des véhicules en toute sécurité. Par ailleurs, selon les types de téléphériques, les véhicules circulant dans la station peuvent avoir des vitesses identiques ou différentes. Par exemple, pour des téléphériques non débrayables, les véhicules sont montés sur un câble tracteur qui parcoure la station, ils ont tous la même vitesse, et le téléphérique doit ralentir le câble lors des transferts de passagers. Au contraire, pour les téléphériques débrayables, un câble de traction est monté entre une station d'embarquement et une station de débarquement et conserve une vitesse constante. Les véhicules sont détachés du câble tracteur pour être ensuite posés sur un rail à l'intérieur de la station. Puis un système d'entraînement déplace les véhicules en les poussant sur le rail. Dans les téléphériques débrayables, les véhicules peuvent avoir des vitesses différentes dans la station et il peut y avoir des risques de collision entre les véhicules.

Actuellement, on peut contrôler le déplacement des véhicules au sein d'une station de téléphérique en utilisant des moyens pour détecter la présence des véhicules dans différentes zones de la station, par exemple à l'aide de deux capteurs inductifs qui permettent de déterminer qu'un véhicule est situé entre deux capteurs. Mais il faut beaucoup de capteurs pour couvrir l'ensemble de la station, ce qui rend les opérations de maintenance difficiles. En outre, de tels capteurs sont sensibles à la foudre et aux surtensions en général.

FR 2 941 206 et EPO 1 997 706 divulguent des systèmes selon le préambule de la revendication indépendante 1.

### Objet de l'invention

L'objet de l'invention consiste à remédier aux inconvénients précités, et en particulier à fournir un moyen pour contrôler la vitesse des véhicules dans une station d'un téléphérique afin d'empêcher les collisions entre les véhicules.

Un autre objet de l'invention est de diminuer le nombre de capteurs.

Selon un aspect de l'invention, il est proposé un procédé de contrôle d'un déplacement de plusieurs véhicules au sein d'une station d'un téléphérique, notamment d'un télésiège ou télécabine.

Dans le procédé :
- on détermine, pour chaque véhicule présent dans au moins une zone de la station, une position du véhicule dans ladite zone ;
- on détermine, pour chaque paire de véhicules consécutifs, une distance de séparation entre les véhicules de la paire à partir des positions respectives des véhicules de la paire, une distance d'arrêt en fonction de la position d'au moins un véhicule de la paire, et une distance résiduelle égale à la différence entre la distance de séparation et la distance d'arrêt ; et
- on modifie une vitesse de déplacement des véhicules lorsqu'au moins une distance résiduelle d'une paire de véhicules est inférieure à une distance de sécurité.

Ainsi on peut déterminer la distance entre deux véhicules afin de contrôler la vitesse de déplacement des véhicules pour empêcher les risques de collision des véhicules entre eux. On offre un procédé qui permet de sécuriser le déplacement des véhicules dans la station. On surveille la distance entre les véhicules pour fournir un procédé de contrôle de déplacement qui est plus précis. On peut alors optimiser le rapprochement des véhicules pour des déplacements à plus grande vitesse, c'est-à-dire pour des stations qui ont un haut débit. On améliore également les tâches effectuées par un automate de contrôle de la station qui doit seulement vérifier la distance entre deux véhicules consécutifs. En particulier, pour un télésiège débrayable, on peut diminuer la distance entre les véhicules, par exemple en augmentant la vitesse d'entraînement des véhicules, tout en empêchant les collisions.

On peut déterminer des distances de sécurité associées respectivement aux zones de la station, on détermine, pour chaque paire de véhicules consécutifs, une distance d'arrêt en fonction de la position d'un premier véhicule de la paire qui suit un deuxième véhicule de la même paire, et on modifie la vitesse de déplacement des véhicules lorsqu'au moins une distance résiduelle d'une paire de véhicules est inférieure à la distance de sécurité associée à la zone dans laquelle le premier véhicule de la paire est présent.

On diminue ainsi les arrêts intempestifs car les distances de sécurité sont adaptées à la distance entre les véhicules, la distance entre deux véhicules pouvant varier selon les zones de la station où se trouvent les véhicules. La distance de sécurité peut être plus importante dans les zones courbes car les angles des véhicules peuvent se toucher.

On peut également mesurer une information de la vitesse de déplacement des véhicules, et on détermine chaque distance d'arrêt des paires de véhicules en fonction de la position et de l'information de la vitesse mesurée.

La station peut comporter plusieurs appareils d'acquisition d'images numériques associés respectivement à plusieurs zones de la station, et chaque appareil d'acquisition d'images élabore au moins une image numérique représentative de la zone à laquelle il est associé, l'étape de détermination des positions des véhicules comprenant un traitement d'images dans laquelle on détermine la position de chaque véhicule présent dans une zone de la station à partir d'au moins une image numérique représentative de ladite zone.

Un tel procédé permet également de diminuer le nombre de capteurs et augmenter la fiabilité de l'entraînement des véhicules.

Chaque zone de la station peut comporter un repère de zone, chaque appareil d'acquisition d'image étant configuré pour élaborer au moins une image numérique comprenant le repère de la zone à laquelle il est associé, chaque véhicule comportant un repère de véhicule, l'étape de traitement d'images comportant une détermination de la position de chaque véhicule présent dans une zone de la station à partir d'une distance entre le repère du véhicule et le repère de ladite zone présents dans l'image numérique représentative de ladite zone.

La station peut comporter au moins trois appareils d'identification du type radiofréquence, et l'étape de détermination des positions des véhicules comprend un traitement d'au moins trois signaux de position en provenance de chaque véhicule reçus respectivement par les appareils d'identification du type radiofréquence et dans laquelle on détermine la position de chaque véhicule présent dans une zone de la station à partir des signaux de position reçus.

La station peut également comporter plusieurs détecteurs de présence associés respectivement à plusieurs zones de la station, et chaque détecteur de présence élabore un signal de présence d'un véhicule dans la zone à laquelle le détecteur de présence est associé, et l'étape de détermination des positions des véhicules comprend une vérification de la position déterminée de chaque véhicule présent dans une zone de la station avec le signal de présence du véhicule dans ladite zone.

Selon un autre aspect de l'invention, il est proposé un dispositif de contrôle d'un déplacement de plusieurs véhicules au sein d'une station d'un téléphérique, notamment d'un télésiège ou télécabine.

Le dispositif comprend des moyens de détermination configurés pour déterminer, pour chaque véhicule présent dans au moins une zone de la station, une position du véhicule dans ladite zone, des moyens de calcul configurés pour calculer, pour chaque paire de véhicules consécutifs, une distance de séparation entre les véhicules de la paire à partir des positions respectives des véhicules de la paire, une distance d'arrêt en fonction de la position d'au moins un véhicule de la paire, et une distance résiduelle égale à la différence entre la distance de séparation et la distance d'arrêt, et des moyens de contrôle configurés pour modifier une vitesse de déplacement des véhicules lorsqu'au moins une distance résiduelle d'une paire de véhicules est inférieure à une distance de sécurité.

Les moyens de calcul peuvent être configurés pour calculer des distances de sécurité associées respectivement aux zones de la station, et pour calculer, pour chaque paire de véhicules consécutifs, une distance d'arrêt en fonction de la position d'un premier véhicule de la paire qui suit un deuxième véhicule de la même paire, et les moyens de contrôle sont configurés pour modifier la vitesse de déplacement des véhicules lorsqu'au moins une distance résiduelle d'une paire de véhicules est inférieure à la distance de sécurité associée à la zone dans laquelle le premier véhicule de la paire est présent.

Le dispositif peut comprendre des moyens de mesure configurés pour mesurer une information de la vitesse de déplacement des véhicules, et les moyens de calcul sont configurés pour calculer chaque distance d'arrêt des paires de véhicules en fonction de la position et de l'information de la vitesse mesurée.

Les moyens de détermination des positions des véhicules peuvent comprendre plusieurs appareils d'acquisition d'images numériques associés respectivement à plusieurs zones de la station, chaque appareil d'acquisition d'images étant configuré pour élaborer au moins une image numérique représentative de la zone à laquelle il est associé, et des moyens de traitement d'images configurés pour déterminer la position de chaque véhicule présent dans une zone de la station à partir d'au moins une image numérique représentative de ladite zone.

Chaque zone de la station peut comporter un repère de zone, chaque dispositif d'acquisition d'image étant configuré pour élaborer une image numérique comprenant le repère de la zone associée, chaque véhicule comportant un repère de véhicule, les moyens de traitement d'images étant configurés pour déterminer la position de chaque véhicule présent dans une zone de la station à partir d'une distance entre le repère du véhicule et le repère de ladite zone présents dans l'image numérique représentative de ladite zone.

Les moyens de détermination des positions des véhicules peuvent comprendre au moins trois appareils d'identification du type radiofréquence configurés pour recevoir respectivement trois signaux de position en provenance de chaque véhicule, et des moyens de traitement de signaux configurés pour déterminer la position de chaque véhicule présent dans une zone de la station à partir des signaux de position reçus.

Chaque zone de la station peut en outre comporter au moins un détecteur de présence configuré pour élaborer un signal de présence d'un véhicule dans ladite zone, les moyens de détermination étant configurés pour vérifier la position déterminée de chaque véhicule présent dans une zone de la station avec le signal de présence du véhicule dans ladite zone.

### Description sommaire des dessins

D'autres avantages et caractéristiques ressortiront plus clairement de la description qui va suivre de modes particuliers de réalisation et de mise en oeuvre de l'invention donnés à titre d'exemples non limitatifs et représentés aux dessins annexés, dans lesquels :
- la figure 1 illustre schématiquement un dispositif de contrôle du déplacement de véhicules selon l'invention ; et
- la figure 2 illustre schématiquement les principales étapes d'un procédé de contrôle du déplacement de véhicules selon l'invention.

### Description détaillée

Sur la figure 1, on a représenté un dispositif de contrôle 1 d'un déplacement de plusieurs véhicules 2 à 6 (cabines, sièges) au sein d'une station 7 d'un téléphérique 8, notamment d'un télésiège ou télécabine, et en particulier un téléphérique 8 débrayable. Certains véhicules 5, 6 sont situés à l'extérieur de la station 7, comme par exemple le véhicule 6 qui va entrer dans la station 7, et le véhicule 5 qui en est sorti. De façon générale, le téléphérique 8 comporte un câble tracteur 9, auquel sont attachés les véhicules 2 à 6, qui est entraîné par une poulie motrice 10 logée dans la station 7 et mise en mouvement par un moteur d'entraînement 11 de type électrique. Sur la figure 1, les véhicules 2 à 6 se déplacent selon un sens de déplacement indiqué par une flèche ayant la référence 12.

La station 7 comporte, en outre, un rail 13 en forme de fer à cheval, et un système de déplacement 14 pour déplacer les véhicules 2 à 6 sur le rail 13. Les véhicules se déplacent sur le rail 13 en file indienne les uns à la suite des autres. Le système 14 de déplacement comprend des barres d'entraînement 15 destinées à pousser les véhicules 2 à 6 dans la station 7, et une boucle 16 sur laquelle sont montées les barres 15. La boucle 16 est entraînée en rotation par un deuxième moteur 17 selon le même sens de déplacement 12 que celui du câble tracteur 9. En particulier, les barres d'entraînement 15 sont disposées sensiblement perpendiculairement à la boucle 16. Par ailleurs, chaque véhicule 2 à 6 comporte une mâchoire 18 qui se ferme pour accrocher le véhicule sur le câble tracteur 9 lorsque le véhicule sort de la station 7, et qui s'ouvre pour décrocher le véhicule lorsque le véhicule entre dans la station 7. Les mâchoires 18 des véhicules 2 à 6 sont équipées de galets pour pouvoir déplacer les véhicules sur le rail 13 lorsque les véhicules sont décrochés du câble tracteur 9. De cette façon, les véhicules ont une vitesse différente dans la station 7, en particulier plus lente, lorsqu'ils sont déplacés sur le rail 13, par rapport à la vitesse du câble tracteur 9. En particulier, les véhicules qui circulent dans la station 7 sont situés entre deux barres 15 d'entraînement, et peuvent avoir une vitesse qui varie entre les deux barres 15 lors du déplacement des véhicules.

Le dispositif de contrôle 1 comporte des moyens de détermination 19 de la position des véhicules 2 à 6 dans la station 7, des moyens de calcul 20 et des moyens de contrôle 21 d'une vitesse de déplacement Vs des véhicules dans la station 7. Par exemple, les moyens de calcul 20 et les moyens de contrôle 21 peuvent être intégrés dans une unité de commande électronique UCE.

Par ailleurs, la station 7 comporte plusieurs zones Z1 à Z4, de préférence contiguës, dans lesquelles circulent les véhicules 2 à 6. En particulier, les zones de la station Z1 à Z4 peuvent avoir des parties communes de recouvrement afin de garantir la présence d'un véhicule dans au moins une zone. De manière générale, les véhicules 2 à 6 entrent un par un dans la station 7 par une entrée ayant la référence E. Puis les véhicules circulent dans la station 7 en passant d'une zone à l'autre, et sortent de la station 7 par une sortie ayant la référence S. Les moyens de détermination 19 peuvent comprendre des appareils d'acquisition d'images numériques 22 à 25 configurés pour élaborer une ou plusieurs images numériques d'une zone Z1 à Z4 de la station 7. En particulier, on associe à chaque zone Z1 à Z4 un appareil d'acquisition d'images 22 à 25 pour élaborer une ou plusieurs images de la zone à laquelle il est associé. Les appareils d'acquisition d'images 22 à 25 peuvent être disposés de façon qu'en circulation normale des véhicules, un seul véhicule soit présent dans une zone. Mais plusieurs véhicules peuvent être présents dans une même zone. Les appareils 22 à 25 sont couplés respectivement à l'UCE par des connexions 26 à 29. En outre, les moyens de détermination 19 comprennent également des moyens de traitement d'images 30, par exemple intégrés dans l'UCE, qui sont configurés pour déterminer la position d'un véhicule présent dans une image. De manière générale, lorsqu'un véhicule circule dans une zone, l'appareil associé à la zone élabore une image de la zone, et donc une image du véhicule présent dans la zone. Puis, les moyens de traitement d'images 30 analysent l'image élaborée pour déterminer la position du véhicule dans la zone où il est présent. Ainsi on peut fournir une position précise du véhicule dans une zone de la station 7. Par exemple, chaque zone Z1 à Z4 de la station 7 peut comprendre un repère de zone Rep1 à Rep4, et chaque véhicule 2 à 6 peut comprendre un repère de véhicule Rev2 à Rev6. De préférence, les repères de zone Rep1 à Rep4 sont fixes, et la distance Dp qui sépare deux repères de zone est constante. Lorsqu'un véhicule est présent dans une zone, l'image élaborée par l'appareil associé à la zone comprend le repère de la zone et le repère du véhicule présent dans la zone. Les repères de zone Rep1 à Rep4 sont également utilisés pour calibrer les appareils d'acquisition d'images 22 à 25. On peut aussi envisager d'utiliser plusieurs repères de zone fixes déjà présents dans la station pour calibrer les appareils d'acquisition d'images 22 à 25, et pour déterminer la position des véhicules. Par exemple on peut utiliser trois repères pour chaque zone, tels que le deuxième moteur 17, le moteur d'entraînement 11 du câble tracteur 9 et le rail 13. Les moyens de traitement d'images 30 déterminent ensuite une position du véhicule dans l'image à partir d'une distance Dref entre le repère du véhicule et le repère de zone qui sont présents dans l'image. En d'autres termes, la position du véhicule dans l'image d'une zone correspond à la position du véhicule dans la zone. Les repères de véhicules peuvent être, par exemple, des réflecteurs pour améliorer la discrimination des appareils d'acquisition d'images numériques 22 à 25. Préférentiellement, les appareils d'acquisition d'images 22 à 25 élaborent un flux d'images en continu, et les moyens de traitement d'images 30 déterminent les positions des véhicules à partir d'un échantillon d'images.

Les moyens de détermination 19 peuvent en outre comprendre au moins trois appareils d'identification du type radiofréquence. Afin de diminuer le nombre de capteurs dans la station, celle-ci comporte trois appareils d'identification radiofréquence. Chaque véhicule comporte également une étiquette d'identification par radiofréquence configurée pour recevoir un signal émis par un appareil radiofréquence, et pour émettre un signal de position. Chaque appareil radiofréquence reçoit les signaux de position émis par les véhicules circulant dans la station. En outre, l'UCE comprend des moyens de traitement de signaux configurés pour déterminer la position de chaque véhicule présent dans une zone de la station à partir des signaux de position reçus.

On peut également ajouter des détecteurs de présence 31 à 34, du type inductif ou capacitif, pour vérifier la cohérence de position d'un véhicule avec celle qui est donnée par les moyens de détermination de position 19. Les détecteurs de présence 31 à 34 sont positionnés à des endroits déterminés. Par exemple, les détecteurs 31 à 34 peuvent être situés en entrée de chaque zone Z1 à Z4 de la station 7. Chaque détecteur 31 à 34 est configuré pour élaborer un signal de présence d'un véhicule dans ladite zone. Les moyens de détermination 19 sont en outre configurés pour vérifier la position déterminée de chaque véhicule à partir du signal de présence élaboré. A chaque changement de zone, la position du véhicule est vérifiée à l'aide des détecteurs de présence 31 à 34. On peut également utiliser les détecteurs de présence 31 à 34 pour déclencher l'élaboration d'une ou de plusieurs images de la zone, lorsqu'un véhicule passe devant le détecteur de présence.

Les moyens de calcul 20 calculent, pour chaque paire P1, P2 de véhicules consécutifs présents dans les zones Z1 à Z4 de la station 7, une distance de séparation D, une distance d'arrêt Da, et une distance résiduelle Dres. Les véhicules qui circulent dans la station 7 se suivent les uns les autres le long du rail 13 et forment des paires P1, P2 de véhicules consécutifs. Dans l'exemple illustré sur la figure 1, le premier véhicule 2 est présent dans la première zone Z1 et le deuxième véhicule 3 est présent dans la deuxième zone Z2 et précède le premier véhicule 2. Les premier et deuxième véhicules 2, 3 étant consécutifs, ils forment la première paire P1 de véhicules. La deuxième paire P2 de véhicules comprend, quant à elle, le deuxième véhicule 3 et le troisième véhicule 4 qui est présent dans la quatrième zone Z4.

La distance de séparation D correspond à la distance qui sépare deux véhicules consécutifs d'une même paire. Chaque distance de séparation D est déterminée à partir des positions respectives des véhicules de la paire. Par exemple, lorsqu'on utilise les appareils d'acquisition d'images numériques 22 à 25, on détermine la distance de séparation D à partir des distances de référence déterminées de chaque véhicule dans la station. La distance de référence Dref du premier véhicule 2 par rapport au repère Rep1 de la première zone Z1 est égale à Dref1, et la distance de référence du deuxième véhicule 3 par rapport au repère Rep2 de la deuxième zone Z2 est égale à Dref2. La distance D entre les deux véhicules 2, 3 de la première paire P1 est déterminée selon la relation D = Dp1 + Dref2 - Dref1, avec Dp1 : la distance qui sépare les deux repères Rep1 et Rep2. De manière générale, la distance D entre les deux véhicules d'une paire est déterminée selon l'équation suivante : $D = Dp + Drefj - Drefi$ avec
- Dp : la distance entre les deux repères respectifs des deux zones dans lesquels sont présents les véhicules de la même paire ;
- Drefi : la distance de référence du premier véhicule d'une paire par rapport au repère de la zone dans laquelle le premier véhicule est présent ;
- Drefj : la distance de référence du deuxième véhicule, qui précède le premier véhicule de la même paire, par rapport au repère de la zone dans laquelle le deuxième véhicule est présent.

Par exemple les deux zones dans lesquelles sont présents les véhicules de la même paire peuvent être identiques lorsque les véhicules de la paire sont tous les deux présents dans la même zone. Lorsqu'on utilise les appareils radiofréquence, on détermine la distance de séparation D à partir des positions déterminées des véhicules.

Les moyens de calcul 20 sont en outre configurés pour calculer, pour chaque véhicule présent dans une zone de la station 7, une distance d'arrêt Da. La distance d'arrêt Da est calculée en fonction de la position du véhicule dans une zone. En outre, le dispositif de contrôle 1 peut comprendre des moyens de mesure de vitesse configurés pour mesurer une information de la vitesse Vs de déplacement des véhicules, et les moyens de calcul 20 calculent chaque distance d'arrêt d'un véhicule présent dans une zone de la station 7 à partir de la position du véhicule dans la zone et de l'information de la vitesse de déplacement mesurée. De préférence, l'information de la vitesse de déplacement est la vitesse Vs de déplacement des véhicules elle-même. La vitesse Vs de déplacement des véhicules correspond à la vitesse de la boucle 16 du système de déplacement 14. Ainsi, on facilite le calcul de la distance d'arrêt Da car il n'est pas nécessaire de mesurer la vitesse d'un véhicule circulant dans la station. En variante, les moyens de mesure de vitesse peuvent mesurer chaque vitesse des véhicules circulant dans la station 7 et les moyens de calcul 20 calculent chaque distance d'arrêt d'un véhicule à partir de la position du véhicule dans une zone et de la vitesse du véhicule mesurée.

Les moyens de calcul 20 calculent ensuite, pour chaque paire P1, P2 de véhicules présents dans la station 7, une distance résiduelle Dres égale à la différence entre la distance de séparation D des deux véhicules de la paire et la distance d'arrêt du premier véhicule de la paire qui suit le deuxième véhicule de la même paire, selon l'équation Dres = D - Da.

Les moyens de contrôle 21 sont en outre configurés pour modifier la vitesse de déplacement Vs des véhicules lorsqu'au moins une distance résiduelle d'une paire de véhicules est inférieure à une distance de sécurité DsZi associée à la zone Z1 à Z4 dans laquelle le premier véhicule de la paire est présent. Les moyens de contrôle 21 sont couplés au moteur 11 d'entraînement de la poulie 10 et au moteur 17 d'entraînement de la boucle 16, respectivement par des connexions 35, 36 et peuvent commander les moteurs 11, 17 de façon à modifier les vitesses du câble de traction 9 et de la boucle 16. Par ailleurs, les moyens de contrôle 21 se réfèrent à une table de distances de sécurité DsZi, dans laquelle chaque distance de sécurité DsZi a une valeur déterminée en fonction d'une zone Z1 à Z4 à laquelle elle est associée. Par exemple la deuxième zone Z2 étant située dans un virage du rail 13, la valeur de la distance de sécurité associée DsZ2 est supérieure à celle de la distance de sécurité DsZ1 associée à la première zone Z1 correspondant à une zone où le rail 13 est en ligne droite. En particulier, les distances de sécurité DsZi peuvent être calculées par les moyens de calcul 20. Avantageusement, les distances de sécurité DsZi sont calculées en fonction du type de véhicule présent dans les zones auxquelles elles sont associées. Par exemple, lorsque le véhicule qui est présent dans une zone de la station est un véhicule de maintenance, sa taille est inférieure à celle des autres véhicules. Dans ce cas, la distance de sécurité, associée à la zone où le véhicule de maintenance est présent, peut avoir une valeur supérieure, uniquement pour ce type de véhicule. Lorsqu'au moins une distance résiduelle Dres d'une paire de véhicules est supérieure à une distance de sécurité DsZi, le premier véhicule de la paire est suffisamment éloigné du deuxième véhicule qui le précède, et il n'y a pas de risque de collision. Dans ce cas, on peut augmenter la vitesse Vs d'entraînement des véhicules pour les rapprocher, et ainsi augmenter le débit de la station. Au contraire, lorsqu'au moins une distance résiduelle Dres d'une paire de véhicules est inférieure à une distance de sécurité DsZi, le premier véhicule de la paire est trop proche du deuxième véhicule qui le précède, et il y a un risque de collision. Dans ce cas, les moyens de contrôle 21 peuvent diminuer la vitesse Vs d'entraînement des véhicules, ou arrêter les moteurs 11, 17 en fonction de la valeur de la distance résiduelle Dres.

Sur la figure 2, on a représenté schématiquement les principales étapes d'un procédé de contrôle d'un déplacement de véhicules au sein d'une station d'un téléphérique. Le procédé peut être mis en oeuvre par le dispositif de contrôle 1 qui vient d'être décrit à la figure 1. Le procédé peut être mis en oeuvre au sein de microprocesseurs embarqués dans l'UCE, ou de circuits logiques, ou mis en oeuvre sous forme logicielle.

Le procédé comprend une première étape de détermination S1 dans laquelle on détermine la position de chaque véhicule présent dans une zone de la station. Puis on détermine à une deuxième étape S3 une distance de séparation D entre deux véhicules consécutifs d'une paire de véhicules à partir des positions respectives des deux véhicules de la paire. Lors d'une troisième étape S4 on détermine une distance d'arrêt en fonction de la position du premier véhicule de la paire qui suit le deuxième véhicule de la même paire. Ensuite, lors d'une quatrième étape S5, on détermine, pour chaque paire de véhicules présents dans les différentes zones de la station, une distance résiduelle Dres égale à la différence entre la distance de séparation D et la distance d'arrêt Da. Lors d'une cinquième étape S7, on compare la distance résiduelle de chaque paire de véhicules avec respectivement des distances de sécurité DsZi associées respectivement aux zones Z1 à Z4 où les premiers véhicules de chaque paire sont présents. Si au moins une distance résiduelle est inférieure à la distance de sécurité associée, on modifie, lors d'une sixième étape S8, la vitesse de déplacement des véhicules, et on réitère les étapes du procédé sinon. Le procédé peut en outre comprendre une étape S2 de mesure d'une information de la vitesse de déplacement Vs des véhicules, et lors de la troisième étape S4 on détermine chaque distance d'arrêt à partir de l'information de la vitesse Vs mesurée. Avantageusement, le procédé peut en outre comprendre une étape S6 de détermination des distances de sécurité DsZi dans laquelle on détermine chaque distance de sécurité DsZi à partir du type de véhicule présent dans la zone à laquelle la distance de sécurité est associée.

Le procédé et le système qui viennent d'être décrits sont particulièrement adaptés à des téléphériques débrayables de façon à garantir un haut débit des personnes tout en empêchant les risques de collision.

## Revendications

1. Procédé de contrôle d'un déplacement de plusieurs véhicules (2 à 6) au sein d'une station (7) d'un téléphérique (8), notamment d'un télésiège ou télécabine, **caractérisé en ce que** :
- on détermine (S1), pour chaque véhicule présent dans au moins une zone de la station (Z1 à Z4), une position du véhicule dans ladite zone ;
- on détermine (S3, S4, S5), pour chaque paire de véhicules consécutifs, une distance de séparation (D) entre les véhicules de la paire à partir des positions respectives des véhicules de la paire, une distance d'arrêt (Da) en fonction de la position d'au moins un véhicule de la paire, et une distance résiduelle (Dres) égale à la différence entre la distance de séparation (D) et la distance d'arrêt (Da); et
- on modifie (S8) une vitesse de déplacement des véhicules lorsqu'au moins une distance résiduelle (Dres) d'une paire de véhicules est inférieure à une distance de sécurité (DsZi).

2. Procédé selon la revendication 1, dans lequel on détermine (S6) des distances de sécurité associées respectivement aux zones de la station, on détermine, pour chaque paire de véhicules consécutifs, une distance d'arrêt en fonction de la position d'un premier véhicule de la paire qui suit un deuxième véhicule de la paire, et on modifie (S8) la vitesse de déplacement des véhicules lorsqu'au moins une distance résiduelle d'une paire de véhicules est inférieure à la distance de sécurité associée à la zone dans laquelle un premier véhicule de la paire est présent.

3. Procédé selon la revendication 1 ou 2, dans lequel on mesure (S2) une information de la vitesse de déplacement des véhicules, et on détermine (S4) chaque distance d'arrêt des paires de véhicules en fonction de la position et de l'information de la vitesse mesurée.

4. Procédé selon l'une des revendications 1 à 3, dans lequel la station comporte plusieurs appareils d'acquisition d'images numériques associés respectivement à plusieurs zones de la station, et chaque appareil d'acquisition d'images élabore au moins une image numérique représentative de la zone à laquelle il est associé, l'étape de détermination (S1) des positions des véhicules comprenant un traitement d'images dans laquelle on détermine la position de chaque véhicule présent dans une zone de la station à partir d'au moins une image numérique représentative de ladite zone.

5. Procédé selon la revendication 4, dans lequel chaque zone de la station comporte un repère de zone, chaque appareil d'acquisition d'image est configuré pour élaborer au moins une image numérique comprenant le repère de la zone à laquelle il est associé, chaque véhicule comporte un repère de véhicule, l'étape de traitement d'images comportant une détermination (S1) de la position de chaque véhicule présent dans une zone de la station à partir d'une distance entre le repère du véhicule et le repère de ladite zone présents dans l'image numérique représentative de ladite zone.

6. Procédé selon l'une des revendications 1 à 5, dans lequel la station comporte au moins trois appareils d'identification du type radiofréquence, et l'étape de détermination (S1) des positions des véhicules comprend un traitement d'au moins trois signaux de position en provenance de chaque véhicule reçus respectivement par les appareils d'identification du type radiofréquence et dans laquelle on détermine la position de chaque véhicule présent dans une zone de la station à partir des signaux de position reçus.

7. Procédé selon l'une des revendications 1 à 6, dans lequel la station comporte plusieurs détecteurs de présence associés respectivement à plusieurs zones de la station, et chaque détecteur de présence élabore un signal de présence d'un véhicule dans la zone à laquelle le détecteur de présence est associé, et l'étape de détermination (S1) des positions des véhicules comprend une vérification de la position déterminée de chaque véhicule présent dans une zone de la station avec le signal de présence du véhicule dans ladite zone.

8. Dispositif de contrôle d'un déplacement de plusieurs véhicules (2 à 6) au sein d'une station (7) d'un téléphérique (8), notamment d'un télésiège ou télécabine, **caractérisé en ce qu'**il comprend des moyens de détermination (19) configurés pour déterminer, pour chaque véhicule présent dans au moins une zone de la station (Z1 à Z4), une position du véhicule dans ladite zone, des moyens de calcul (20) configurés pour calculer, pour chaque paire de véhicules consécutifs, une distance de séparation (D) entre les véhicules de la paire à partir des positions respectives des véhicules de la paire, une distance d'arrêt (Da) en fonction de la position d'au moins un véhicule de la paire, et une distance résiduelle (Dres) égale à la différence entre la distance de séparation (D) et la distance d'arrêt (Da), et des moyens de contrôle (21) configurés pour modifier une vitesse de déplacement des véhicules lorsqu'au moins une distance résiduelle (Dres) d'une paire de véhicules est inférieure à une distance de sécurité (DsZi).

9. Dispositif selon la revendication 8, dans lequel les moyens de calcul (20) sont configurés pour calculer des distances de sécurité (DsZi) associées respectivement aux zones de la station (Z1 à Z4), et pour calculer, pour chaque paire de véhicules consécutifs, une distance d'arrêt (Da) en fonction de la position d'un premier véhicule de la paire qui suit un deuxième véhicule de la même paire, et les moyens de contrôle (21) sont configurés pour modifier la vitesse de déplacement des véhicules lorsqu'au moins une distance résiduelle (Dres) d'une paire de véhicules est inférieure à la distance de sécurité (DsZi) associée à la zone dans laquelle le premier véhicule de la paire est présent.

10. Dispositif selon la revendication 8 ou 9, comprenant des moyens de mesure configurés pour mesurer une information de la vitesse de déplacement des véhicules, et les moyens de calcul (20) sont configurés pour calculer chaque distance d'arrêt (Da) des paires de véhicules en fonction de la position et de l'information de la vitesse mesurée.

11. Dispositif selon l'une des revendications 8 à 10, dans lequel les moyens de détermination (19) des positions des véhicules comprennent plusieurs appareils d'acquisition d'images numériques (22 à 25) associés respectivement à plusieurs zones de la station (Z1 à Z4), chaque appareil d'acquisition d'images étant configuré pour élaborer au moins une image numérique représentative de la zone à laquelle il est associé, et des moyens de traitement d'images (30) configurés pour déterminer la position de chaque véhicule présent dans une zone de la station à partir d'au moins une image numérique représentative de ladite zone.

12. Dispositif selon la revendication 11, dans lequel chaque zone de la station (Z1 à Z4) comporte un repère de zone (Rep1 à Rep4), chaque dispositif d'acquisition d'image (22 à 25) est configuré pour élaborer une image numérique comprenant le repère de la zone associée, chaque véhicule (2 à 6) comporte un repère de véhicule (Rev2 à Rev6), les moyens de traitement d'images (30) étant configurés pour déterminer la position de chaque véhicule présent dans une zone de la station à partir d'une distance entre le repère du véhicule et le repère de ladite zone présents dans l'image numérique représentative de ladite zone.

13. Dispositif selon l'une des revendications 8 à 12, dans lequel les moyens de détermination (19) des positions des véhicules comprennent au moins trois appareils d'identification du type radiofréquence configurés pour recevoir respectivement trois signaux de position en provenance de chaque véhicule, et des moyens de traitement de signaux configurés pour déterminer la position de chaque véhicule présent dans une zone de la station à partir des signaux de position reçus.

14. Dispositif selon l'une des revendications 8 à 13, dans lequel chaque zone de la station (Z1 à Z4) comporte au moins un détecteur de présence (31 à 34) configuré pour élaborer un signal de présence d'un véhicule dans ladite zone, les moyens de détermination (19) étant configurés pour vérifier la position déterminée de chaque véhicule présent dans une zone de la station avec le signal de présence du véhicule dans ladite zone.

## Patentansprüche

1. Verfahren zur Kontrolle der Bewegung mehrerer Fahrzeuge (2 bis 6) innerhalb einer Station (7) einer Seilbahn (8), insbesondere eines Sessellifts oder einer Gondelbahn, **dadurch gekennzeichnet, dass**:
- für jedes in mindestens einer Zone der Station (Z1 bis Z4) befindliche Fahrzeug eine Position des Fahrzeugs in dieser Zone bestimmt (S1) wird;
- für jedes Paar aufeinanderfolgender Fahrzeuge ausgehend von den jeweiligen Positionen der Fahrzeuge des Paars ein Trennabstand (D) zwischen den Fahrzeugen des Paars, ausgehend von der Position mindestens eines Fahrzeugs des Paars ein Halteabstand (Da) und ein Restabstand (Dres) bestimmt wird (S3, S4, S5), der gleich der Differenz zwischen dem Trennabstand (D) und dem Halteabstand (Da) ist; und
- eine Bewegungsgeschwindigkeit der Fahrzeuge angepasst wird (S8), wenn mindestens ein Restabstand (Dres) eines Fahrzeugpaars geringer ist als ein Sicherheitsabstand (DsZi).

2. Verfahren nach Anspruch 1, bei dem Sicherheitsabstände bestimmt werden (S6), die jeweils den Zonen der Station zugeordnet sind, für jedes Paar aufeinanderfolgender Fahrzeuge ein Halteabstand ausgehend von der Position eines ersten Fahrezugs des Paars bestimmt wird, das auf ein zweites Fahrzeug des Paars folgt, und die Bewegungsgeschwindigkeit der Fahrzeuge (S8) angepasst wird, wenn mindestens ein Restabstand eines Fahrzeugpaars geringer ist als der der Zone zugeordnete Sicherheitsabstand, in dem sich ein erstes Fahrzeug des Paars befindet.

3. Verfahren nach Anspruch 1 oder 2, bei dem eine Information zur Bewegungsgeschwindigkeit der Fahrzeuge gemessen wird (S2) und jeder Halteabstand der Fahrzeugpaare ausgehend von der Position und der Information zur gemessenen Geschwindigkeit bestimmt wird (S4).

4. Verfahren nach einem der Ansprüche 1 bis 3, bei dem die Station mehrere Geräte zur Erfassung digitaler Bilder umfasst, die sich jeweils auf mehrere Zonen der Station beziehen, und dass jedes Gerät zum Erfassen digitaler Bilder mindestens ein digitales Bild erstellt, das die Zone darstellt, auf die es sich bezieht, wobei der Schritt der Bestimmung (S1) der Positionen der Fahrzeuge eine Bildverarbeitung umfasst, bei der ausgehend von mindestens einem eine Zone darstellenden digitalen Bildes die Position jedes in einer Zone der Station befindlichen Fahrzeugs bestimmt wird.

5. Verfahren nach Anspruch 4, bei dem jede Zone der Station eine Zonenmarkierung aufweist, wobei jedes Bilderfassungsgerät so vorgesehen ist, dass es mindestens ein digitales Bild erstellt, das die Markierung der Zone enthält, auf die es sich bezieht, jedes Fahrzeug eine Fahrzeugmarkierung aufweist und der Bildverarbeitungsschritt eine Bestimmung (S1) der Position jedes in einer Zone der Station befindlichen Fahrzeugs ausgehend von einem Abstand zwischen der Fahrzeugmarkierung und der Markierung der genannten Zone umfasst, die sich auf dem digitalen Bild befinden, das die genannte Zone darstellt.

6. Verfahren nach einem der Ansprüche 1 bis 5, bei dem die Station mindestens drei Erkennungsgeräte nach Art von Hochfrequenzgeräten umfasst, und dass der Bestimmungsschritt (S1) der Positionen der Fahrzeuge eine Verarbeitung von mindestens drei von jedem Fahrzeug stammenden Positionssignalen umfasst, die jeweils von den Hochfrequenz-Erkennungsgeräten empfangen werden, und bei dem die Position jedes in einer Zone der Station befindlichen Fahrzeugs ausgehend von den empfangenen Positionssignalen bestimmt wird.

7. Verfahren nach einem der Ansprüche 1 bis 6, bei dem die Station mehrere Präsenzmelder umfasst, die jeweils mehreren Zonen der Station zugeordnet sind, und jeder Präsenzmelder ein Präsenzsignal für ein Fahrzeug in der Zone, der der Präsenzmelder zugeordnet ist, erzeugt, und der Schritt (S1) der Bestimmung der Positionen der Fahrzeuge eine Abgleichung der bestimmten Position jedes in einer Zone der Station befindlichen Fahrzeugs mit dem Präsenzsignal des Fahrzeugs in der genannten Zone umfasst.

8. Vorrichtung zur Kontrolle der Bewegung mehrerer Fahrzeuge (2 bis 6) innerhalb einer Station (7) einer Seilbahn (8), insbesondere eines Sessellifts oder einer Gondelbahn, **dadurch gekennzeichnet, dass** sie umfasst: Bestimmungsmittel (19), die so konfiguriert sind, dass sie für jedes in mindestens einer Zone der Station (Z1 bis Z4) befindliche Fahrzeug eine Position des Fahrezugs in der genannten Zone bestimmen, Berechnungsmittel (20), die so vorgesehen sind, dass sie für jedes aufeinanderfolgende Fahrzeugpaar einen Trennabstand (D) zwischen den Fahrzeugen des Paars ausgehend von den jeweiligen Positionen der Fahrzeuge des Paars, einen Halteabstand (Da) ausgehend von der Position mindestens eines Fahrzeugs des Paars und einen Restabstand (Dres) berechnen, der gleich der Differenz zwischen dem Trennabstand (D) und dem Halteabstand (Da) ist, sowie Kontrollmittel (21), die so vorgesehen sind, dass sie eine Bewegungsgeschwindigkeit der Fahrzeuge anpassen können, wenn mindestens ein Restabstand (Dres) eines Fahrzeugpaars geringer ist als ein Sicherheitsabstand (DsZi).

9. Vorrichtung nach Anspruch 8, bei der die Berechnungsmittel (20) so vorgesehen sind, dass sie Sicherheitsabstände (DsZi), die jeweils den Stationszonen (Z1 bis Z4) entsprechen, und für jedes Paar aufeinanderfolgender Fahrzeuge einen Halteabstand (Da) ausgehend von der Position eines ersten Fahrzeugs des Paars bestimmen, das auf ein zweites Fahrzeug des gleichen Paars folgt, und die Kontrollmittel (21) so vorgesehen sind, dass sie die Bewegungsgeschwindigkeit der Fahrzeuge anpassen, wenn mindestens ein Restabstand (Dres) eines Fahrzeugpaars geringer ist als der Sicherheitsabstand (DsZi), der der Zone zugewiesen ist, in der sich das erste Fahrzeug des Paars befindet.

10. Vorrichtung nach Anspruch 8 oder 9, die umfasst: Messmittel, die so
vorgesehen sind, dass sie eine Information zur Bewegungsgeschwindigkeit der Fahrzeuge messen, und bei der die Berechnungsmittel (20) so vorgesehen sind, dass sie jeden Halteabstand (Da) der Fahrzeugpaare ausgehend von der Position und der Information zur gemessenen Geschwindigkeit berechnen.

11. Vorrichtung nach einem der Ansprüche 8 bis 10, bei der die Mittel (19) zur Bestimmung der Positionen der Fahrzeuge mehrere Geräte zum Erfassen digitaler Bilder (22 bis 25) umfassen, die zu jeweils mehreren Zonen der Station (Z1 bis Z4) gehören, wobei jedes Gerät zur Bilderfassung so vorgesehen ist, dass es mindestens ein digitales Bild erstellt, das die Zone darstellt, zu der es gehört, und Bildverarbeitungsmittel (30), die so vorgesehen sind, dass sie auf der Grundlage mindestens eines eine Zone darstellenden digitalen Bildes die Position jedes in einer Zone der Station befindlichen Fahrzeugs bestimmen können.

12. Vorrichtung nach Anspruch 11, bei der jede Zone der Station (Z1 bis Z4) eine Zonenmarkierung (Rep1 bis Rep4) umfasst, wobei jedes Bilderfassungsgerät (22 bis 25) so vorgesehen ist, dass es ein digitales Bild erstellt, das die Markierung der zugehörigen Zone enthält, jedes Fahrzeug (2 bis 6) eine Fahrzeugmarkierung (Rev2 bis Rev6) umfasst und die Bildverarbeitungsmittel (30) so vorgesehen sind, dass sie die Position jedes in einer Zone der Station befindlichen Fahrzeugs ausgehend von einem Abstand zwischen der Markierung des Fahrzeugs und der Markierung der genannten Zone bestimmt, die sich auf dem digitalen Bild befinden, das die genannte Zone darstellt.

13. Vorrichtung nach einem der Ansprüche 8 bis 12, bei der die Mittel zur Bestimmung (19) der Positionen der Fahrzeuge mindestens drei Erkennungsgeräte nach Art von Hochfrequenzgeräten umfassen, die so vorgesehen sind, dass sie jeweils drei von jedem Fahrzeug stammende Positionssignale empfangen, und Signalverarbeitungsmittel, die so vorgesehen sind, dass sie die Position jedes in einer Zone der Station befindlichen Fahrzeugs ausgehend von den empfangenen Positionssignalen bestimmen können.

14. Vorrichtung nach einem der Ansprüche 8 bis 13, bei der jede Zone der Station (Z1 bis Z4) mindestens einen Präsenzmelder (31 bis 34) umfasst, der so vorgesehen ist, dass er ein Präsenzsignal eines Fahrzeugs in der genannten Zone erzeugt, und die Bestimmungsmittel (19) so vorgesehen sind, dass sie die bestimmte Position jedes in der Zone der Station befindlichen Fahrzeugs mit dem Präsenzsignal des Fahrzeugs in der genannten Zone abgleichen.

## Claims

1. Method for monitoring movement of several vehicles (2 to 6) in a terminal (7) of a cable car (8), in particular of a chairlift or gondola lift, **characterized in that**:
- for each vehicle present in at least one zone of the terminal (Z1 to Z4), a position of the vehicle in said zone is determined (S1);
- for each pair of consecutive vehicles, a separating distance (D) between the vehicles of the pair is determined (S3) from the respective positions of the vehicles of the pair, a stopping distance (Da) is determined (S4) according to the position of at least one vehicle of the pair, and a residual distance (Dres) equal to the difference between the separating distance (D) and the stopping distance (Da) is determined (S5); and
- a speed of movement of the vehicles is modified (S8) when at least one residual distance (Dres) of a pair of vehicles is smaller than a safety distance (DsZi).

2. Method according to claim 1, wherein safety distances respectively associated with the zones of the terminal are determined (S6), for each pair of consecutive vehicles, a stopping distance is determined according to the position of a first vehicle of the pair that follows a second vehicle of the pair, and the speed of movement of the vehicles is modified (S8) when at least one residual distance of a pair of vehicles is smaller than the safety distance associated with the zone in which the first vehicle of the pair is present.

3. Method according to claim 1 or 2, wherein information of the speed of movement of the vehicles is measured (S2), and each stopping distance of the pairs of vehicles is determined (S4) according to the position and the measured speed information.

4. Method according to one of claims 1 to 3, wherein the terminal comprises several digital image acquisition apparatuses respectively associated with several zones of the terminal, and each image acquisition apparatus generates at least one digital image representative of the zone with which it is associated, the determination step (S1) of the positions of the vehicles comprising images processing in which the position of each vehicle present in a zone of the terminal is determined from at least one digital image representative of said zone.

5. Method according to claim 4, wherein each zone of the terminal comprises a zone marker, each image acquisition apparatus is configured to generate at least one digital image comprising the marker of the zone with which it is associated, each vehicle comprises a vehicle marker, the image processing step comprising determining (S1) the position of each vehicle present in a zone of the terminal from a distance between the vehicle marker and the marker of said zone present in the digital image representative of said zone.

6. Method according to one of claims 1 to 5, wherein the terminal comprises at least three radiofrequency identification apparatuses, and the determination step (S1) of the positions of the vehicles comprises processing of at least three position signals originating from each vehicle respectively received by the radiofrequency identification apparatuses and wherein the position of each vehicle present in a zone of the terminal is determined from the received position signals.

7. Method according to one of claims 1 to 6, wherein the terminal comprises several presence detectors respectively associated with several zones of the terminal, and each presence detector generates a presence signal of a vehicle in the zone with which the presence detector is associated, and the determination step (S1) of the positions of the vehicles comprises checking the determined position of each vehicle present in a zone of the terminal with the presence signal of the vehicle in said zone.

8. Device for monitoring movement of several vehicles (2 to 6) in a terminal (7) of a cable car (8), in particular of a chairlift or gondola lift, **characterized in that** it comprises determining means (19) configured to determine, for each vehicle present in at least one zone of the terminal (Z1 to Z4), a position of the vehicle in said zone, calculating means (20) configured to calculate, for each pair of consecutive vehicles, a separating distance (D) between the vehicles of the pair from the respective positions of the vehicles of the pair, a stopping distance (Da) according to the position of at least one vehicle of the pair, and a residual distance (Dres) equal to the difference between the separating distance (D) and the stopping distance (Da), and monitor means (21) configured to modify a speed of movement of the vehicles when at least one residual distance (Dres) of a pair of vehicles is smaller than a safety distance (DsZi).

9. Device according to claim 8, wherein the calculating means (20) are configured to calculate safety distances (DsZi) respectively associated with the zones of the terminal (Z1 to Z4), and to calculate, for each pair of consecutive vehicles, a stopping distance (Da) according to the position of a first vehicle of the pair that follows a second vehicle of the same pair, and the monitor means (21) are configured to modify the speed of movement of the vehicles when at least one residual distance (Dres) of a pair of vehicles is smaller than the safety distance (DsZi) associated with the zone in which the first vehicle of the pair is present.

10. Device according to claim 8 or 9, comprising measuring means configured to measure information of the speed of movement of the vehicles, and the calculating means (20) are configured to calculate each stopping distance (Da) of the pairs of vehicles according to the position and the measured speed information.

11. Device according to one of claims 8 to 10, wherein the determining means (19) of the positions of the vehicles comprise several digital image acquisition apparatuses (22 to 25) respectively associated with several zones (Z1 to Z4) of the terminal, each image acquisition apparatus being configured to generate at least one digital image representative of the zone with which it is associated, and image processing means (30) configured to determine the position of each vehicle present in a zone of the terminal from at least one digital image representative of said zone.

12. Device according to claim 11, wherein each zone of the terminal (Z1 to Z4) comprises a zone marker (Rep1 to Rep4), each image acquisition device (22 to 25) is configured to generate a digital image comprising the marker of the associated zone, each vehicle (2 to 6) comprises a vehicle marker (Rev2 to Rev6), the image processing means (30) being configured to determine the position of each vehicle present in a zone of the terminal from a distance between the vehicle marker and the marker of said zone present in the digital image representative of said zone.

13. Device according to one of claims 8 to 12, wherein the determining means (19) of the positions of the vehicles comprise at least three radiofrequency identification apparatuses configured to respectively receive three position signals originating from each vehicle, and signal processing means configured to determine the position of each vehicle present in a zone of the terminal from the received position signals

14. Device according to one of claims 8 to 13, wherein each zone of the terminal (Z1 to Z4) comprises at least one presence detector (31 to 34) configured to generate a presence signal of a vehicle in said zone, the determining means (19) being configured to check the determined position of each vehicle present in a zone of the terminal with the presence signal of the vehicle in said zone.
